# EUROPÄISCHE PATENTSCHRIFT

(11) **EP 2 577 810 B1**
(45) Veröffentlichungstag und Bekanntmachung des Hinweises auf die Patenterteilung: **11.12.2013**
(21) Anmeldenummer: 11767261.8
(22) Anmeldetag: 11.10.2011
(51) Int. Cl.: H01R 13/639, H01R 13/642

(54) **VERFAHREN ZUM VERBINDEN VON STECKERTEILEN EINES ELEKTRISCHEN STECKVERBINDERS SOWIE ELEKTRISCHER STECKVERBINDER**
METHOD FOR CONNECTING PARTS OF AN ELECTRICAL CONNECTOR AND ELECTRICAL CONNECTOR
PROCÉDÉ DE CONNEXION DES ÉLÉMENTS D'UN CONNECTEUR ÉLECTRIQUE ET CONNECTEUR ÉLECTRIQUE

(30) Priorität: 12.10.2010 DE 102010042345
(43) Veröffentlichungstag der Anmeldung: 10.04.2013
(73) Patentinhaber: Intercontec Pfeiffer GmbH, 94559 Niederwinkling (DE)
(72) Erfinder: PFEIFFER, Wolfgang, 74653 Künzelsau (DE)
(74) Vertreter: Hofstetter, Schurack & Partner
(86) Internationale Anmeldenummer: PCT/EP2011/067715
(87) Internationale Veröffentlichungsnummer: WO 2012/049168

(56) Entgegenhaltungen:
- DE-C1- 3 337 686
- US-A- 4 820 204
- US-A- 5 176 533
- US-A1- 2004 106 320

## Beschreibung

Die Erfindung betrifft ein Verfahren zum Verbinden von Steckerteilen eines elektrischen Steckverbinders, bei welchem an einem ersten Steckerteil eine hohlzylinderförmige Überwurfhülse in axialer Richtung relativ bewegbar zum ersten Steckerteil angeordnet wird. Die Überwurfhülse wird durch eine Vorspannfeder vorgespannt und in einer ersten Stellung gehalten, wobei die axiale Relativbewegung gegen die Federkraft erfolgt. Beim Verbinden der Steckerteile wird ein an dem zweiten Steckerteil angeordnetes Federelement in einem Verbindungszwischenzustand radial nach außen gedrückt, bei weiterem axialen Zusammenschieben der Steckerteile wird die Überwurfhülse durch das Federelement aus der ersten Stellung axial nach hinten verschoben, und bei weiterem Zusammenschieben der Steckerteile wird das Federelement in eine Vertiefung radial nach innen eingeschnappt und das durch das Federelement bewirkte nach hinten Verschieben der Überwurfhülse beendet. Die Überwurfhülse wird dann durch die Vorspannfeder automatisch wieder in die erste Stellung gebracht und entsprechend nach vorne geschoben. Des Weiteren betrifft die Erfindung einen elektrischen Steckverbinder mit zwei Steckerteilen. Ein Verfahren sowie ein entsprechender Steckverbinder, wie sie oben genannt wurden, ist aus der US 5,176,533 bekannt.

Ein wesentlicher Nachteil dieser bekannten Steckverbinder und deren Verbindungsweise ist darin zu sehen, dass das Federelement an einem vorderen Rand der Überwurfhülse anschlägt und diese dann versucht nach hinten zu schieben. Zum einen wird dadurch der vordere Rand der Überwurfhülse verschlissen und gegebenenfalls auch nach außen gebogen und beschädigt. Zum anderen treten durch diesen frontseitigen Anschlag unerwünschte Radialkräfte durch die nach außen gebogenen Federelemente beim Zurückschieben der Überwurfhülse an der Überwurfhülse auf. Das Zurückführen bzw. Zurückschieben der Überwurfhülse durch das frontseitig angeschlagene Federelement ist darüber hinaus auch nur bedingt tauglich und präzise. Es kann auch ein nach außen Abrutschen des Federelements am vorderen Ende der Überwurfhülse nicht ausgeschlossen werden, sodass auch das Federelement verbogen und beschädigt werden kann. Darüber hinaus ist das vordere Ende des Federelements massiv und somit unflexibel ausgebildet.

Aus der US 200410106320 A1 ist ein Steckverbinder bekannt, bei dem zwei Steckerteile miteinander verbindbar sind. Eine Überwurfhülse ist durch eine Feder axial verschiebbar an einem ersten Steckerteil angeordnet. An dem zweiten Steckerteil ist ein Federelement angeordnet, welches beim Verbinden der Steckerteile die Überwurfhülse nach hinten schiebt und nach Erreichen eines spezifischen Verschiebewegs in eine Aussparung einschnappt, sodass die Überwurfhülse wieder automatisch nach vorne gedrückt wird.

Darüber hinaus ist aus der DE 33 37 686 C1 ebenfalls ein Steckverbinder mit zwei verbindbaren Steckerteilen bekannt, wobei eine Überwurfhülse über Federn vorgespannt an einem Steckerteil gehalten ist.

Es ist Aufgabe der vorliegenden Erfindung, ein Verfahren zum Verbinden von Steckerteilen eines elektrischen Steckverbinders sowie einen derartigen elektrischen Steckverbinder zu schaffen, bei welchem eine verschleißärmere Verbindung und sicherere Bewegungsführung der Komponenten gewährleistet ist.

Diese Aufgabe wird durch ein Verfahren, welches die Merkmale nach Anspruch 1 aufweist, und einen Steckverbinder, welcher die Merkmale nach Anspruch 11 aufweist, gelöst.

Bei einem erfindungsgemäßen Verfahren zum Verbinden von Steckerteilen eines elektrischen Steckverbinders wird an einem ersten Steckerteil eine hohlzylinderförmige Überwurfhülse in axialer Richtung relativ zum ersten Steckerteil bewegbar angeordnet. Insbesondere wird somit ein so genannter Push-Pull-Stecker realisiert. Insbesondere ist die Überwurfhülse in ihrer Funktionalität zum Sichern und Freigeben von Verbindungszuständen ausschließlich nur in axialer Richtung verschiebbar.

Die Überwurfhülse wird durch eine Vorspannfeder des Steckverbinders vorgespannt in einer ersten Stellung gehalten. Die axiale Relativbewegung der Überwurfhülse zum ersten Steckerteil erfolgt entgegen der Federkraft. Beim Verbinden der Steckerteile wird ein an dem zweiten Steckerteil angeordnetes Federelement in einen Verbindungszwischenzustand radial nach außen gedrückt. Beim nachfolgenden weiteren axialen Zusammenschieben der Steckerteile wird die Überwurfhülse durch das Federelement aus der ersten Stellung axial nach hinten verschoben, und bei weiterem Zusammenschieben der Steckerteile wird dieses Federelement in eine Vertiefung radial nach innen eingeschnappt. Insbesondere wird dann das Verschieben der Überwurfhülse nach hinten durch das Federelement dann beendet und die Über wurfhülse wird durch die Vorspannfeder automatisch wieder in die erste Stellung gebracht. Ein wesentlicher Aspekt der Erfindung ist es, dass beim Verbinden der beiden Steckerteile das Federelement vor dem Kontaktieren der Überwurfhülse zu deren durch das Federelement bewirkten axialen Verschiebung in einen Freiraum zwischen der Außenseite des ersten Stecker teils, insbesondere eines Steckergehäuses des Steckerteils, und der Über wurfhülse eingeführt wird. Durch eine derartige Ausgestaltung wird es vermieden, dass das Federelement an einem frontseitigen Rand der Überwurfhülse anschlägt und diese dann verschiebt. Durch das zunächst durchgeführte Einführen in den Freiraum wird somit eine sicherere Bewegungsführung gewährleistet und ein zu weites nach außen Schnappen des Federelements bei der nachfolgenden radialen Bewegung und dem nach außen Drücken wird dadurch vermieden. Darüber hinaus ist die Verschiebung der Überwurfhülse beim nachfolgenden weiteren Zusammenschieben quasi bewegungsgesichert.

Durch die Erfindung wird somit bevor die Überwurfhülse überhaupt verschoben wird, das Federelement insbesondere unverbogen und nur mit axialer Bewegung quasi in das Innere zwischen der Überwurfhülse und dem ersten Steckerteil eingeschoben. Es wird dadurch auch quasi eine vorgegebene und gezielt gerichtete Führungsbahn für das im Weiteren folgende Kontaktieren der Überwurfhülse und auch dann dem radial nach außen biegen des Federelements vorgegeben. Nicht zuletzt laufen somit die Bewegungsabläufe des Federelements quasi im Inneren der Überwurfhülse ab, so dass neben einer gesicherten und verschleißarmen Bewegungsführung des Federelements auch ein Verletzen eines Nutzers an dem Federelement vermieden werden kann.

Es wird vorgesehen, dass zumindest das vordere Ende des Federelements als Streifen, insbesondere plattenartiger Streifen, ausgebildet wird, der zur Ausbildung einer Verdickung umgebogen wird. Die Umbiegung wird dabei so durchgeführt, dass zwischen den sich gegenüberliegenden Streifenteilen ein Freiraum ausgebildet wird. Zum einen wird dadurch eine ganz spezifische Formgebung ermöglicht, zum anderen kann dadurch ein materialsparendes und somit ein gewichtsreduziertes Bauteil geschaffen werden.

In besonderer Vorteilhaftigkeit ist vorgesehen, dass das zweite umgebogene Streifenteil an seinem freien Ende berührungslos zum ersten Streifenteil angeordnet wird. Dadurch und auch in Verbindung mit den zwischen dem Streifenteilen ausgebildeten Freiraum bzw. Hohlraum kann eine gewisse Verformungselastizität dieser Verdickung geschaffen werden, sodass auch beim Verbinden und insbesondere beim Einschnappen in den zweiten Freiraum und dem formschlüssigen Anliegen an dem Steckerteil und der Überwurfhülse eine gewisse Verformungsmöglichkeit gewährleistet ist. Dadurch können gerade die formschlüssigen Anlagen auch mit gewisser Toleranz im Hinblick auf die Verformbarkeit der Verdickung besonders gut erreicht werden.

Vorzugsweise ist vorgesehen, dass nach dem Einführen des Federelements in den Freiraum, bei weiterem axialen Zusammenschieben der Steckerteile das Federelement an der Außenseite des ersten Steckerteils, insbesondere des Steckergehäuses, anliegt und axial, insbesondere nur axial, in dem Freiraum weiter geführt wird. Insbesondere wird das Federelement beabstandet und somit kontaktlos zur Innenseite der Überwurfhülse geführt. Dies erfolgt insbesondere so lange, bis das Federelement durch Elemente in dem Freiraum radial nach außen gedrückt wird und dann im weiteren an der Innenseite der Überwurfhülse kontaktiert.

Vorzugsweise ist vorgesehen, dass beim Zusammenschieben der Steckerteile zu deren Verbindung nach dem Einführen des Federelements in diesen ersten Freiraum bei nachfolgendem weiterhin axialem Zusammenschieben der Steckerteile das Federelement mit seinem vorderen Ende an einen an der Außenseite des zweiten Steckerteils angeordneten und in den Freiraum sich radial hineinerstreckenden Anschlag herangeführt und damit kontaktiert wird. In diesem Zusammenhang ist somit auch gewährleistet, dass dieser steckerteilseitige Anschlag nach außen hin geschützt und zumindest durch die Überwurfhülse umgeben ist. Auch dadurch können somit unerwünschte Bewegungen oder Verformungen der sich bewegenden Komponententeile als auch ein unerwünschtes Beschädigen dieses Anschlags von außen vermieden werden.

Vorzugsweise wird dann, wenn das vordere Ende des Federelements an diesem steckerteilseitigen Anschlag herangeführt wurde, das Federelement bei weiterem axialen Zusammenschieben der Steckerteile an einer schrägen Flanke des Anschlags entlang geführt. Dadurch wird das Federelement in dem ersten Freiraum radial nach außen gedrückt.

Vorzugsweise wird dann bei weiterem axialen Zusammenschieben der Steckerteile das vordere Ende des Federelements in seinem radial nach außen gedrückten Zustand automatisch an einen an der Innenseite der Überwurfhülse ausgebildeten radial nach innen sich erstreckenden Anschlag herangeführt und bei weiterem Zusammenschieben der Steckerteile wird die Überwurfhülse durch das Federelement in axialer Richtung nach hinten verschoben.

Insbesondere wird vorgesehen, dass sowohl der steckerteilseitige Anschlag als auch der überwurfhülsenseitige Anschlag gegenüber den jeweils vorderen Rändern des Steckerteils und der Überwurfhülse deutlich zurückversetzt angeordnet sind.

Vorzugsweise werden diese beiden Anschläge soweit zurückversetzt, dass ihr Abstand zum vorderen Rand des ersten Steckerteils als auch zum vorderen Rand der Überwurfhülse größer ist, als eine axiale Länge einer Verdickung des vorderen Endes des Federelements. Insbesondere wird der in axialer Richtung von dem Federelement zunächst beim Zusammenschieben der Steckerteile erreichte steckerteilseitige Anschlag erst dann kontaktiert, wenn die Verdickung am vorderen Ende des Federelements vollständig in den ersten Freiraum eingeführt wurde.

Vorzugsweise wird somit das vordere Ende des Federelements als eine Verdickung ausgebildet, welche auf der der Außenseite des ersten Steckerteils zugewandten Seite eine die Verdickung abschließende abfallende Flanke aufweist.

Insbesondere bei weiterem Zusammenschieben der Steckerteile ausgehend von dem zusammen geschobenen Zwischenzustand, bei dem die Überwurfhülse durch das Federelement bereits in axialer Richtung nach hinten verschoben wird, wird diese Verdickung des Federelements über den steckerteilseitigen Anschlag hinweg geschoben. Diese Verdickung wird dann hinter dem steckerteilseitigen Anschlag in einen weiteren zweiten Freiraum zwischen der Außenseite des ersten Steckerteils und der Überwurfhülse eingeführt, wobei es dabei radial nach innen bewegend eingeschnappt wird.

Auch dieser Bewegungsablauf wird durch die Überwurfhülse geschützt umgeben, so dass sich auch hier durch die Ausgestaltung des weiteren Freiraums eine Bewegungsführung zwischen der Überwurfhülse und dem ersten Steckerteil ergibt.

Insbesondere wird durch das Einschnappen der Verdickung des Federelements in den weiteren Freiraum das vordere Ende des Federelements von dem Anschlag an der Überwurfhülse gelöst. Die Bewegungsmöglichkeit der Überwurfhülse in axialer Richtung nach vorne ist dadurch wieder automatisch freigegeben. Die Überwurfhülse wird dann durch die Vorspannfeder von dieser zweiten Stellung wieder in die erste Stellung automatisch axial verschoben.

Vorzugsweise wird die Verdickung des Federelements in radialer Richtung so ausgebildet, dass sie im verbundenen Endzustand der Steckerteile in radialer Richtung spielfrei in dem zweiten Freiraum angeordnet wird. Dies bedeutet, dass die Formgebung der Verdickung und insbesondere das radiale Ausmaß der Verdickung so gestaltet wird, dass es quasi formschlüssig und passgenau in dem zweiten Freiraum im Hinblick auf das Anliegen an dem ersten Steckerteil einerseits und der Überwurfhülse andererseits angeordnet ist.

Vorzugsweise wird der nach außen umgebogene zweite Streifenteil geradlinig ausgebildet und erstreckt sich somit insbesondere in axialer Richtung geradlinig. Durch eine derartige Ausgestaltung kann gerade im Hinblick auf die Kontaktierung und Bewegungsführung beim Zusammenschieben ein in radialer Richtung besonders platzsparendes Bauteil geschaffen werden, welches darüber hinaus auch nicht in unerwünschter Weise beispielsweise an der Überwurfhülse entlang kratzt oder sich verklemmt.

Vorzugsweise wird in der ersten Stellung der Überwurfhülse ein die verbundenen Steckerteile verriegelnder und die axiale Trennung der Steckerteile unterbindender Zustand eingestellt. Durch die Vorspannung wird diese Verriegelung selbstständig bzw. automatisch eingestellt.

Insbesondere wird zum Trennen der verbundenen Steckerteile ausgehend von einem vollständig verbundenen Zustand der Steckerteile die Überwurfhülse durch einen Nutzer von der ersten Stellung in die zweite Stellung entgegen der Federkraft der Vorspannfeder axial zurückgezogen. Dadurch wird die Freigabestellung eingestellt und in dieser zweiten Stellung der Überwurfhülse kann durch axiales Auseinanderziehen der Steckerteile das Federelement mit seiner Verdickung aus dem zweiten Freiraum herausbewegt werden, in dem es wieder über den steckerteilseitigen Anschlag geführt und dadurch radial nach außen gedrückt wird.

Erst durch das Überführen der Überwurfhülse in diese zweite Stellung wird der zweite Freiraum radial so vergrößert, dass das Federelement mit seinen vorderen Ende nicht mehr an der Innenseite der Überwurfhülse anliegt und ein radial nach außen größerer zweiter Freiraum gebildet wird, in dem sich dann das Federelement bei Überstreifen des steckerteilseitigen Anschlags hineinbewegen kann.

Vorzugsweise wird die Überwurfhülse durch eine Mehrzahl von an der Außenseite des ersten Steckerteils gehaltenen und sich in axialer Richtung erstreckenden Spiralfedern axial verschiebbar angeordnet. Eine derartige Ausgestaltung bringt im Vergleich zu lediglich einer einzigen um die Längsachse des Steckverbinders gewundenen Feder wesentliche Vorteile. Durch deine derartige Mehrzahl von solchen Federn, die auch noch entsprechend spezifisch angeordnet werden, wird eine besonders gleichmäßige axiale Bewegungsführung der Überwurfhülse gewährleistet. Ein unerwünschtes Verkippen und Verspreizen kann dadurch vermieden werden.

Des Weiteren betrifft die Erfindung einen elektrischen Steckverbinder mit einem ersten und einem zweiten Steckerteil, bei welchem an einem ersten Steckerteil eine hohlzylinderförmige Überwurfhülse in axialer Richtung relativ zum ersten Steckerteil bewegbar angeordnet ist. Die Überwurfhülse ist durch zumindest eine Vorspannfeder vorgespannt in einer ersten Stellung gehalten und die axiale Relativbewegung erfolgt gegen die Federkraft. Beim Verbinden der Steckerteile ist ein an dem zweiten Steckerteil angeordnetes Federelement in einem Verbindungszwischenzustand radial nach außen gedrückt. Bei weiterem axialen Zusammenschieben der Steckerteile ist die Überwurfhülse durch das Federelement aus der ersten Stellung axial nach hinten verschoben, wobei bei weiterem Zusammenschieben der Steckerteile das Federelement in eine Vertiefung radial nach innen eingeschnappt und das Verschieben der Überwurfhülse nach hinten durch das Federelement beendet ist. Insbesondere ist die Überwurfhülse dann durch die Vorspannfeder automatisch wieder in die erste Stellung bringbar. Zwischen einer Außenseite von dem ersten Steckerteil, insbesondere einem Steckergehäuse, und der Überwurfhülse ist ein erster Freiraum ausgebildet, in den das Federelement beim Verbinden der Steckerteile vor dem Kontaktieren der Überwurfhülse zu deren durch das Federelement bewirkten axialen Verschiebung hineinerstreckt ist.

Der Freiraum ist zum vorderen Ende des Steckerteils und der Überwurfhülse offen, so dass das axiale Einführen des Federelements ohne weitere Verbiegung oder radiale Positionsänderungen erfolgen kann.

Vorzugsweise ist an der Außenseite des ersten Steckerteils ein sich radial in den ersten Freiraum erstreckender Anschlag ausgebildet, durch welchen das Federelement beim Zusammenschieben der Steckerteile vor dem Kontaktieren der Überwurfhülse radial nach außen gedrückt wird. Dieser erste steckerteilseitige Anschlag ist gegenüber dem vorderen Rand des ersten Steckerteils nach hinten versetzt ausgebildet. Insbesondere ist er über eine derartige Strecke beabstandet zum vorderen Rand nach hinten versetzt angeordnet, die zumindest der axialen Länge einer Verdickung des vorderen Endes des Federelements entspricht.

Das vordere Ende des Federelements weist eine Verdickung auf, die durch einen umgebogenen Streifen des Federelements gebildet ist. Die Verdickung ist in radialer Richtung insbesondere so ausgebildet, dass sie im verbundenen Zustand der Steckerteile zumindest bereichsweise formschlüssig an der Außenseite des ersten Steckerteils und an der Innenseite der Überwurfhülse in einem zweiten Freiraum zwischen der Überwurfhülse und dem ersten Steckerteil angeordnet ist. Die Verdickung ist durch den umgebogenen Streifen des Federelements derart ausgebildet, dass zwei beabstandet und zumindest bereichsweise parallel verlaufende Streifenteile ausgebildet sind. Die beiden Streifenteile sind über ihre gesamte Länge berührungslos angeordnet. Insbesondere der zweite Streifenteil, welcher der außenseitig liegende Streifenteil ist, erstreckt sich vollständig geradlinig und somit vollständig in axialer Richtung.

Der zweite Freiraum ist in seiner Größe insbesondere in radialer Richtung dynamisch veränderbar, wobei dies durch die axiale Relativpositionsveränderung zwischen dem ersten Steckerteil und der Überwurfhülse bei dessen relativer Verschiebung zueinander automatisch und für den Ablauf des Verbindens und Trennens der Steckerteile definiert erfolgt.

Besonders vorteilhaft ist es auch, dass zumindest das zweite Steckerteil modular aufgebaut und unterschiedlich ausgebildet sein kann. In diesem Zusammenhang kann das zweite Steckerteil auch als Winkelsteckerteil ausgebildet sein.

Es kann auch vorgesehen sein, dass das zweite Steckerteil einen Flansch aufweist, mit dem das zweite Steckerteil beispielsweise an einem Gehäuse oder dergleichen befestigt werden kann. Der Flansch kann gegenüber der Längsachse des Steckerteils in unterschiedlichen Winkeln angeordnet sein. Beispielsweise können hier Winkel von 90 ° oder kle iner vorgesehen sein. Besonders vorteilhaft sind Flanschneigungen von 90 ° oder 40 °.

Es kann auch vorgesehen sein, dass das zweite Steckerteil, welches auch als Kupplung bezeichnet werden kann, ohne einen derartigen Flansch ausgebildet ist.

Besonders vorteilhaft ist es, wenn an dem zweiten Steckerteil eine Mehrzahl von Federelementen, beispielsweise drei Federelemente angeordnet sind. Diese Federelementen sind vorzugsweise streifenförmige Blattfedern.

Ebenso ist es vorteilhaft, dass das erste Steckerteil eine Mehrzahl von Vorspannfedern, beispielsweise drei Vorspannfedern, aufweist.

Vorzugsweise sind die Steckerteile Rundsteckerteile für einen elektrischen Rundsteckverbinder.

Jedes der beiden Steckerteile ist zur Aufnahme eines spezifischen elektrischen Kontaktträgers, der das jeweilige Polbild definiert, ausgebildet. Besonders vorteilhaft ist es in diesem Zusammenhang, dass das Polbild drei Verbindungskanäle aufweist. Durch spezifische Kodierungen können hierbei Steckverbinder gebildet werden, die zur Auslegung für unterschiedliche elektrische Spannungen vorgesehen sind. So können hierbei beispielsweise Hochvolt-Steckverbinder für 3 kV oder für 6 kV vorgesehen sein.

Vorzugsweise sind die Polbilder so gestaltet, dass die drei Steckkanäle wie in einem gleichschenkligen Dreieck zueinander angeordnet sind. Diesbezüglich bezieht sich diese Angabe auf die Mittelpunkte der Kanäle.

Vorzugsweise sind die Vorspannfedern Spiralfeder. Sie sind vorzugsweise in axial orientierte Rinnen oder Vertiefungen, die an der Außenseite des Steckergehäuses ausgebildet sind, eingebettet, und durch Halterungen an einen rückwärtigen Rinnenende gehalten.

Weitere Merkmale der Erfindung ergeben sich aus den Ansprüchen, den Figuren und der Figurenbeschreibung. Die vorstehend in der Beschreibung genannten Merkmale und Merkmalskombinationen, als auch die lediglich in den Figuren gezeigten Merkmale, Merkmalskombinationen und / oder lediglich in der Figurenbeschreibung genannten Merkmale und Merkmalskombinationen, sind nicht nur in den jeweils angegebenen Kombinationen, sondern auch in anderen Kombinationen oder in Alleinstellung verwendbar, ohne den Rahmen der Erfindung zu verlassen.

Ausführungsbeispiele der Erfindung werden nachfolgend anhand schematischer Zeichnungen näher erläutert.

Es zeigen:
- Fig. 1: eine schematische Explosionsdarstellung eines ersten Ausführungsbeispiels eines erfindungsgemäßen Steckverbinders;
- Fig. 2: eine perspektivische Darstellung eines zusammengesetzten Zustands eines ersten Steckerteils des Steckverbinders gemäß Fig. 1;
- Fig. 3a - 3c: perspektivische Darstellungen von verschiedenen Ausführungsbeispielen eines zweiten Steckerteils des Steckverbinders;
- Fig. 4a: zwei verschiedene Ausführungen eines Polbilds des ersten Steckerteils;
- Fig. 4b: Zwei verschiedene Ausführungsbeispiele für Polbilder des zweiten Steckerteils, die jeweils zum kompatiblen Zusammenfügen mit den Polbildem der ersten Steckerteile gemäß Fig. 4a ausgebildet sind;
- Fig. 5: eine Schnittdarstellung eines Steckverbinders, bei dem die Steckerteile im ersten Zwischenverbindungszustand zusammen geschoben sind;
- Fig. 5b: eine vergrößerte Darstellung eines Ausschnitts der Darstellung in Fig. 5a;
- Fig. 6a: eine Schnittdarstellung des Steckverbinders in einem weiteren Zwischenverbindungszustand;
- Fig. 6b: eine vergrößerte Darstellung eines Teilausschnitts der Darstellung in Fig. 6a;
- Fig. 7a: eine Schnittdarstellung des Steckverbinders in einem auf den in Fig. 6a folgenden weiteren Zwischenverbindungszustand;
- Fig. 7b: eine vergrößerte Darstellung eines Teilausschnitts der Darstellung in Fig. 7a;
- Fig. 8a: eine Schnittdarstellung des vollständig verbundenen Zustands der Steckerteile;
- Fig. 8b: eine vergrößerte Darstellung eines Teilausschnitts der Darstellung in Fig. 8a**;**
- Fig. 9a: eine Schnittdarstellung eines Zwischenlösezustands des Steckers ausgehend von dem vollständig verriegelten Zustand in Fig. 8a; und
- Fig. 9b: eine vergrößerte Darstellung eines Teilausschnitts der Darstellung in Fig. 9a.

In den Figuren werden gleiche oder funktionsgleiche Elemente mit den gleichen Bezugszeichen versehen.

In Fig. 1 ist in einer Explosionsdarstellung ein erstes Ausführungsbeispiel eines elektrischen Steckverbinders 1 gezeigt. Der Steckverbinder 1 umfasst ein erstes Steckerteil 2. Dieses umfasst ein Grundteil beziehungsweise ein Steckergehäuse 3, welches beispielsweise aus Metall ausgebildet ist. Dieses Grundteil beziehungsweise Steckergehäuse 3 ist zur Aufnahme eines nicht gezeigten Kabels ausgebildet. An der Rückseite des Steckergehäuses 3 ist ein elastisches und aus Kunststoff ausgebildetes Zugentlastungselement 4 angeordnet. Dieses ist zugleich auch als Knickschutz des Kabels unmittelbar nach dem Heraustreten aus dem Steckergehäuse 3 ausgebildet. Das Steckergehäuse 3 dient darüber hinaus auch zur Aufnahme eines Trägers für elektrische Kontakte, der im Inneren des Steckergehäuses 3 angeordnet ist. Dieser ist beispielsweise aus Kunststoff ausgebildet und nimmt die elektrischen Kontakte auf. Dadurch ist auch das Polbild des ersten Steckerteils 1 definiert. An einer Außenseite 5 des Steckergehäuses 3 ist ein radial sich nach außen erstreckender Anschlag 6 ausgebildet. Im Ausführungsbeispiel ist vorgesehen, dass in Umlaufrichtung um die Längsachse A des ersten Steckerteils 2 mehrere, insbesondere drei derartige erhabene Strukturen als Anschläge 6 ausgebildet sind. Sie dienen darüber hinaus auch als Führungsrampen für an einem zweiten Steckerteil 7 angeordnete Federelementen 8, 9 und 20. Im Ausführungsbeispiel ist vorgesehen, dass das zweite Steckerteil 7 drei derartige Federelemente 8, 9 und 20 aufweist. Da die weiteren Federelemente 9 und 20 analog zum Federelement 8 ausgebildet sind, bezieht sich die weitere Erläuterung zum Federelement 8 analog auch auf die Federelemente 9 sowie 20.

Darüber hinaus ist vorgesehen, dass an dem ersten Steckerteil 2 eine hohlzylinderförmige Überwurfhülse 10, die beispielsweise aus Kunststoff ausgebildet ist, bewegbar befestigt ist. Die Bewegbarkeit der Überwurfhülse 10 ist ausschließlich in axialer Richtung und somit in der Richtung der Längsachse A vorgesehen. Die relative Bewegbarkeit der Überwurfhülse 10 zum Steckergehäuse 3 ist im Ausführungsbeispiel durch drei Vorspannfedern 11, 12 und 13 gewährleistet. Diese Vorspannfedern 11 bis 13 sind Spiralfedern, die in Umlaufrichtung um die Achse A äquidistant zueinander angeordnet sind und sich parallel zur Achse A erstrecken.

Zur Halterung der Vorspannfedern 11 bis 13 an dem Steckergehäuse 3 sind Haltevorrichtungen vorgesehen. Zur Darstellung in der Erläuterung ist dazu in der Fig. 1 zur Halterung der Vorspannfeder 13 eine axiale Vertiefung in Form einer Rinne beziehungsweise Nut 14 an der Außenseite 5 vorgesehen. Auf der dem vorderen Ende 15 des Steckergehäuses 3 gegenüberliegenden bzw. abgewandten Ende der Nut 14 ist eine Halterung 16 für die Vorspannfeder 13 vorgesehen. Die Vorspannfeder 13 liegt somit im zusammengebauten Zustand des Steckerteils 2 mit der Überwurfhülse 10 teilweise versenkt in der Nut 14 und wird in der Halterung 16 gehalten. Entsprechend sind die weiteren Vorspannfedern 11 und 12 gehalten und geführt. Darüber hinaus sind die Vorspannfedern 11 bis 13 an einer Innenseite 17 der Überwurfhülse 10 mit der Überwurfhülse 10 verbunden. Im zusammengebauten Zustand des ersten Steckerteils 2 mit der Überwurfhülse 10 ist die Überwurfhülse 10 im von einem Nutzer nicht betätigten Zustand und somit in einer Ausgangsstellung in einer Verriegelungsstellung beziehungsweise Verschlussstellung gehalten. Dies wird durch die Vorspannfedern 11 bis 13 gewährleistet und die Hülse 10 dadurch in diesem vorgespannten Zustand gehalten.

Das zweite Steckerteil 7 ist im Ausführungsbeispiel ebenfalls als Rundsteckerteil analog zum ersten Steckerteil 2 ausgebildet. Auch das zweite Steckerteil 7 umfasst ein Steckergehäuse 18, welches aus Metall ausgebildet ist. Das Steckergehäuse 18 ist zur Aufnahme eines elektrischen Kontaktträgers 19 ausgebildet, durch den auch das Polbild des zweiten Steckerteils 7 definiert ist. Die drei streifenförmigen Blattfedern des Steckerteils 7, welche als Federelemente 8, 9 und 20 zum Verbinden mit dem ersten Steckerteil 2 dienen, sind entsprechend befestigt beziehungsweise eingesteckt.

Gemäß der Darstellung in Fig. 1 kann erkannt werden, das ein Federelement 8, 9, 20 streifenförmig ausgebildet ist und ein vorderes Ende 21 aufweist. Dieses ist mit einer Verdickung 22 ausgebildet. Die Verdickung 22 wird dadurch gebildet, dass das vordere Ende des Streifens nach außen umgebogen ist, sodass ein erstes Streifenteil 23 und ein gegenüberliegendes Steifenteil 24 vorhanden sind. Zwischen den Streifenteilen 23 und 24 ist dann ein Freiraum beziehungsweise Hohlraum 25 gebildet. Das zweite Streifenteil 24 erstreckt sich vollständig geradlinig, wohingegen das erste Streifenteil 23 an seinem dem vorderen Rand abgewandten Ende einen schräg in Richtung des zweiten Streifenteils 24 abfallenden Abschnitt bzw. eine Flanke 26 aufweist. In Richtung des hinteren Endes 27 des Federelements 8 sind dann noch weitere Biegungen und Knicke in dem plattenartigen Streifen ausgebildet, die hier nicht näher gekennzeichnet sind.

Im Ausführungsbeispiel gemäß Fig. 1 umfasst das zweite Steckerteil 7 einen Flansch 28. Dieser ist gegenüber der Längsachse A in einem Winkel α von 40 ° geneigt angeordnet. Der Flansch 28 in Form ein er Platte dient zur Befestigung des zweiten Steckerteils 7 an einem Gehäuse oder dergleichen.

Das auch als Kupplung bezeichnete zweite Steckerteil 7 umfasst somit insbesondere auch einen wechselbaren Befestigungsadapter.

In Fig. 2 ist in einer schematischen perspektivischen Darstellung das erste Steckerteil 2 im zusammengesetzten Zustand gezeigt. Der bereits genannte elektrische Kontaktträger 29 ist hierbei zu erkennen, wodurch auch das Polbild dargestellt ist. Im Ausführungsbeispiel sind hier drei Kanäle 30, 31 und 32 vorgesehen, die die elektrischen Kontakte tragen und aufnehmen. Die Überwurfhülse 10 ist in axialer Richtung entlang der Pfeildarstellung P1 verschiebbar.

In Fig. 3a bis 3c sind in perspektivischer Darstellung verschiedene Ausführungsbeispiele eines zweiten Steckerteils 7 gezeigt. In der Darstellung gemäß Fig. 3a ist dabei das Steckerteil 7 gemäß der Ausführung in Fig. 1 gezeigt.

Es ist zu erkennen, dass ein vorderer Abschnitt 33 des Steckergehäuses 18 Aussparungen 34, 35 und 36 aufweist, in denen sich die vorderen Enden der Federelemente 8, 9 und 20 hineinerstrecken. Insbesondere sind diese Aussparungen 34 bis 36 mit einer Länge ausgebildet, die der Länge der Verdickungen 22 der Federelemente 8, 9 und 20 entspricht. In diesem Zusammenhang ist zu erkennen, dass die Verdickung 22 des Federelements 8 in die Aussparung 36 eingreift.

In Fig. 3b ist ein weiteres Ausführungsbeispiel der Kupplung beziehungsweise des zweiten Steckerteils 7 gezeigt. Im Unterschied zur Ausgestaltung gemäß Fig. 3a ist hier der Flansch 28 nicht in einem Winkel von 40 °zur Achse A angeordnet, sondern in einem Winkel von 90 °.

In Fig. 3c ist ein weiteres Ausführungsbeispiel des zweiten Steckerteils 7 gezeigt. Bei dieser Ausgestaltung ist kein Flansch 28 vorgesehen.

In den Darstellungen in Fig. 4a ist eine Ansicht von vorne auf Ausführungsbeispiele des ersten Steckerteils 2 gezeigt. In dem oberen Bild in Fig. 4a ist dabei eine Ausgestaltung gezeigt, bei der ein Hochvoltstecker für 6 kV ausgelegt ist. Der elektrische Kontaktträger 29 umfasst 3 Kontaktkanäle 30, 31 und 32 wobei die Mittelpunkte der Kanäle in einem gleichseitigen Dreieck zueinander angeordnet sind.

In diesem Beispiel umfasst der Kanal 30 den Leiter L mit dem elektrischen Kontakt, der Kanal 31 den Nullleiter N mit dem elektrischen Kontakt und der Kanal 32 den PE-Leiter mit dem entsprechenden Kontakt.

In dem unteren Bild der Fig. 4a ist ein weiteres Ausführungsbeispiel für ein Polbild des ersten Steckerteils 2 gezeigt. Im Unterschied zur oberen Darstellung ist dieses Steckerteil 2 für 3 kV ausgelegt.

In den Darstellungen in Fig. 4b sind die zu den Polbildern in Fig. 4a komplementären Polbilder der zweiten Steckerteile 7 gezeigt. So ist in Fig. 4b die obere Darstellung zum kompatiblen Verbinden mit der oberen Darstellung in Fig. 4a, und die untere Darstellung in Fig. 4b zum kompatiblen Zusammenstecken mit der unteren Darstellung in Fig. 4a vorgesehen.

In den weiteren Fig. 5a bis 9b wird nun das Zusammenstecken der beiden Steckerteile 2 und 7 näher erläutert.

Dazu ist in Fig. 5a eine Schnittdarstellung des Steckverbinders 1 gezeigt. Dabei ist das erste Steckerteil 2 mit dem zweiten Steckerteil 7 bereits minimal ineinander geführt und ein erster Zwischenverbindungszustand erreicht. Zur weiteren Erläuterung dieses ersten Zwischenverbindungszustands wird auf die Fig. 5b verwiesen, in der ein Teilausschnitt I in Fig. 5a vergrößert dargestellt ist. Wie in Fig. 5b zu erkennen ist, ist das Federelement 8 über eine Rastlasche 37 in dem Steckergehäuse 18 gehalten. Es ist zu erkennen, dass das Federelement 8 mit seiner Verdickung 22 am vorderen Ende 21 in einen ersten Freiraum 38 eingeführt ist. Dieser Freiraum 38 bildet sich zwischen der Außenseite 5 des Steckergehäuses 3 und der Innenseite 17 der Überwurfhülse 10.

Es wird also zunächst beim Verbinden der beiden Steckerteile 2 und 7 ein Einführen der Verdickungen 22 der Federelemente 8, 9 und 20 quasi in das Innere des ersten Steckerteils 1 in axialer Richtung durchgeführt. Im Ausführungsbeispiel ist dabei vorgesehen, dass sich die Federelemente 8, 9 und 20 soweit in den ersten Freiraum 38 einführen, bis die gesamte Länge der Verdickungen 22 darin enthalten ist. Dabei wird die Außenseite des ersten Streifenteils 23 mit der Außenseite 5 kontaktiert und bei axialer Bewegung beim Zusammenschieben an dieser Außenseite 5 entlang geführt. Dies erfolgt solange, bis das vordere Ende 21 und somit auch die Verdickung 22 an den radial sich in den ersten Freiraum 38 hineinerstreckenden Anschlag 6 herangeführt wird. Dieser Anschlag 6 umfasst eine vordere schräge Anschlagflanke 39, eine daran anschließende horizontale Ebene 40 und eine daran wiederum anschließende schräg nach innen abfallende Anschlagflanke 41.

Ausgehend von der in Fig. 5a und 5b gezeigten Zwischenverbindungsstellung wird dann bei weiterem axialen Zusammenschieben der Steckerteile 2 und 7 der Zustand erreicht, wie er in Fig. 6a und 6b gezeigt ist. In Fig. 6a ist dabei der komplette Schnitt der beiden Steckerteile 2 und 7 gezeigt. Zur weiteren Erläuterung wird dabei auf den vergrößerten Teilausschnitt II, wie er in Fig. 6b dann dargestellt ist, verwiesen. Ausgehend von dem ersten Zwischenverbindungszustand in Fig. 5a wird dann das Federelement 8 gemäß der Darstellung in Fig. 6b durch den Anschlag 6 und insbesondere die schräg nach außen verlaufende Anschlagflanke 39 radial nach außen gedrückt was aufgrund der radialen Dimensionierung des ersten Freiraums 38 möglich ist. In diesem Zusammenhang ist die radiale Ausdehnung des ersten Freiraums 38 deutlich größer als die radiale Ausdehnung der Verdickung 22. Wie aus der Darstellung in Fig. 6b zu erkennen ist, tritt dann auch der vordere Bereich 33 des Steckergehäuses 18 in diesen ersten Freiraum 38 ein. Durch das radiale nach außen drücken des Federelements 8 und insbesondere der Verdickung 22 schlägt bei weiterem axialen Zusammenschieben der Steckerteile 2 und 7 das vordere Ende 21 an einem an der Innenseite 17 ausgebildeten Anschlag 42, der in Form einer diskreten Stufe ausgebildet ist, an. In diesem Zustand befindet sich die Überwurfhülse 10 noch in ihrem vorgespannten Ausgangszustand und somit in der ersten Stellung. Die Verdickung 22 befindet sich immer noch in dem ersten Freiraum 38 zwischen dem Steckergehäuse 3 und der Überwurfhülse 10.

Ausgehend von dem in Fig. 6a und 6b erreichten weiteren Zwischenverbindungszustand wird dann bei weiterem axialen Zusammenschieben der Steckerteile 2 und 7 eine weiterer Zwischenverbindungszustand erreicht, wie er in Fig. 7a und 7b gezeigt ist. In Fig. 7a ist dabei wiederum die gesamte Schnittdarstellung der Steckerteile 2 und 7 gezeigt. Zur weiteren Erläuterung wird wiederum auf den vergrößerten Teilausschnitt III in Fig. 7a verwiesen, der in Fig. 7b dargestellt ist. Dabei wird ausgehend von der erreichten Stellung in Fig. 6b durch das weitere axiale Zusammenschieben das Federelement 8 in der radial nach außen gedrückten Position weiterhin gehalten und die Verdickung 22 gleitet mit ihrem innen liegenden ersten Streifenteil 23 über die Ebene 40 des Anschlags 6. In dem das vordere Ende 21 an den Anschlag 42 der Überwurfhülse 10 anliegt wird diese Überwurfhülse 10 durch das Federelement 8 automatisch von der ersten Stellung entgegen der Federkräfte der Vorspannfedern 11 bis 13 nach hinten verschoben.

Wie aus der Darstellung in Fig. 7b zu erkennen ist, erfolgt dies solange, bis die Verdickung 22 mit dem Streifenteil 23 vollständig über die Ebene 40 übergeführt ist und in einem hinter dem Anschlag 6 ausgebildeten zweiten Freiraum 43 eingeführt werden kann. Dabei gleitet dann die schräge Flanke 26 des Federelements 8 entlang der schräg nach innen abfallenden Flanke 41 wieder radial nach innen.

Gemäß der Darstellung in Fig. 8a und 8b wird das weitere Zusammenfügen der Steckerteile 2 und 7 erläutert. Dabei zeigt die Darstellung in Fig. 8a wiederum die Schnittansicht der beiden Steckerteile 2 und 7. In Fig. 8b ist wiederum ein vergrößerter Teilausschnitt IV in Fig. 8a dargestellt. Ausgehend von dem in Fig. 7b erreichten weiteren Zwischenverbindungszustand wird dann bei weiterem axialen Zusammenschieben der Steckerteile 2 und 7 die Verdickung 22 vollständig in den zweiten Freiraum 43 eingeführt und schnappt dabei in diesem Freiraum 43 ein. Dabei wird die radial nach außen gebogene Stellung, wie sie in den Fig. 6b und 7b ausgebildet war, wieder aufgehoben. Dadurch wird dann auch erreicht, dass das vordere Ende 21 nicht mehr an dem Anschlag 42 der Überwurfhülse 10 anliegt und somit auch kein weiteres nach hinten Schieben der Überwurfhülse 10 durch die Federelemente 8, 9 und 20 erfolgt. Vielmehr wird dann das nach hinten Schieben der Überwurfhülse 10 beendet. Nach dem Einschnappen der Verdickung 22 in den zweiten Freiraum 43, der wiederum zwischen der Außenseite 5 des Steckergehäuses 3 und der Innenseite 17 der Überwurfhülse 10 gebildet wird, wird die weitere Bewegungsmöglichkeit der Überwurfhülse 10 freigegeben. Dabei wird dann die Überwurfhülse 10 von der zurückgeschobenen Position durch die zusammengedrückten Vorspannfedern 11 bis 13 automatisch in axialer Richtung wieder nach vorne in Richtung des zweiten Steckerteils 7 geschoben und automatisch in die Ausgangsstellung und in somit die erste Stellung verbracht. Diese erste Stellung ist dann im verbundenen Zustand der Steckerteile 2 und 7 auch der Verriegelungszustand. In diesem ist gemäß der Darstellung in Fig. 8b erreicht, dass die Verdickung 22 zumindest bereichsweise in den zweiten Freiraum 43 zwischen der Außenseite 5 und der Innenseite 17 formschlüssig und somit an beiden Flächen anliegend angeordnet ist. In dem darüber hinaus die Verdickung 22 auch hinter dem Anschlag 6 eingeschnappt ist, ist ein selbstständiges Lösen der beiden Steckerteile 2 und 7 verhindert. Denn die Verdickung 22 kann nicht mehr selbstständig über den Anschlag 6 hinweg gezogen werden, da sie in radialer Richtung sich nicht mehr nach außen bewegen kann, da der zweite Freiraum 43 in radialer Richtung schmäler ist und durch die ab der Stufe bzw. dem Anschlag 42 beginnende Wandung der Hülse 10 begrenzt ist.

Ausgehend von dem in Fig. 8a und 8b gezeigten vollständig verriegelten Zustand und somit auch vollständig zusammengesteckten Zustand der Steckerteile 2 und 7 kann dann ein Lösen und somit Trennen der Steckerteile 2 und 7 nur dadurch erfolgen, dass zunächst von einem Nutzer die Überwurfhülse 10 ausgehend von der ersten Stellung und somit der Verriegelungsstellung in axialer Richtung zurückgezogen wird. Dies ist in den Darstellungen in Fig. 9a und 9b gezeigt. Fig. 9a zeigt dabei wiederum die Schnittdarstellung der beiden Steckerteile 2 und 7, wobei in Fig. 9b ein vergrößerter Ausschnitt V gezeigt ist. Es ist dabei im Vergleich zur Darstellung Fig. 8b zu erkennen, dass die Überwurfhülse 10 in Richtung des Pfeils P2 weg von dem zweiten Steckerteil 7 zurückgezogen wurde. Dies erfolgt soweit, bis eine zweite Endstellung erreicht ist, die für den Nutzer durch einen Anschlag der Überwurfhülse 10 haptisch erkannt werden kann. In dieser Freigabestellung ist der Anschlag 42 soweit zurückbefördert, dass er hinter dem vorderen Ende 21 des Federelements 8 zum Liegen kommt. Es wird quasi nach unten hin beziehungsweise radial nach außen der zweite Freiraum 43 derart durch die Bewegung und Positionsänderung der Komponenten zueinander dynamisch vergrößert, dass sich bei weiterem axialen Auseinanderziehen der Steckerteile 2 und 7 die Verdickung 22 beim Überstreifen des Anschlags 6 radial wieder nach außen bewegen kann und dann bei weiterem auseinander ziehen problemlos den Anschlag 6 überstreifen kann. Die beiden Steckerteile 2 und 7 können dann problemlos voneinander getrennt werden.

## Patentansprüche

1. Verfahren zum Verbinden von Steckerteilen (2, 7) eines elektrischen Steckverbinders (1), bei welchem an einem ersten Steckerteil (2) eine hohlzylinderförmige Überwurfhülse (10) in axialer Richtung relativ zum ersten Steckerteil (2) bewegbar angeordnet wird, wobei die Überwurfhülse (10) durch zumindest eine Vorspannfeder (11, 12, 13) vorgespannt in einer ersten Stellung gehalten wird und die axiale Relativbewegung gegen die Federkraft erfolgt, und beim Verbinden der Steckerteile (2, 7) ein an dem zweiten Steckerteil (7) angeordnetes Federelement (8, 9, 20) in einem Verbindungszwischenzustand radial nach außen gedrückt wird, bei weiterem axialen Zusammenschieben der Steckerteile (2, 7) die Überwurfhülse (10) durch das Federelement (8, 9, 20) aus der ersten Stellung axial nach hinten verschoben wird, und bei weiterem axialen Zusammenschieben der Steckerteile (2, 7) das Federelement (8, 9, 20) in eine Vertiefung radial nach innen einschnappt und das durch das Federelement (8, 9, 20) bewirkte nach hinten Verschieben der Überwurfhülse (10) beendet wird, wobei das Federelement (8, 9, 20) vor dem Kontaktieren der Überwurfhülse (10) zu deren durch das Federelement (8, 9, 20) bewirkten axialen Verschiebung in einen ersten Freiraum (38) zwischen einer Außenseite (5) des ersten Steckerteils (2) und einer Innenseite (17) der Überwurfhülse (10) eingeführt wird.
**dadurch gekennzeichnet, dass**
der vordere Bereich des Federelements (8, 9, 20) als Streifen ausgebildet wird, der zur Ausbildung einer Verdickung (22) umgebogen wird und zwischen den sich gegenüberliegenden Streifenteilen (23, 24) ein Hohlraum (25) ausgebildet wird und das umgebogene zweite Streifenteil (24) an seinem freie Ende berührungslos zum ersten Streifenteil (23) angeordnet wird, und die Streifenteile (23, 24) zumindest bereichsweise parallel verlaufend ausgebildet werden.

2. Verfahren nach Anspruch 1,
**dadurch gekennzeichnet, dass**
beim Zusammenschieben der Steckerteile (2, 7) zu deren Verbindung nach dem Einführen des Federelements (8 9, 20) in den ersten Freiraum (38) bei weiterem axialen Zusammenschieben der Steckerteile (2, 7) das Federelement (8, 9, 20) mit seinem vorderen Ende (21) an einen an der Außenseite (5) des ersten Steckerteils (2) angeordneten und in den ersten Freiraum (38) sich radial hineinerstreckenden Anschlag (6) herangeführt und damit kontaktiert wird.

3. Verfahren nach Anspruch 2,
**dadurch gekennzeichnet, dass**
das Federelement (8, 9, 20) bei weiterem axialen Zusammenschieben der Steckerteile (2, 7) an einer schrägen Flanke (39) des Anschlags (6) entlanggeführt wird und dadurch in dem ersten Freiraum (38) radial nach außen gedrückt wird.

4. Verfahren nach Anspruch 3,
**dadurch gekennzeichnet, dass**
bei weiterem axialen Zusammenschieben der Steckerteile (2, 7) das vordere Ende (21) des Federelements (8, 9, 20) in seinem radial nach außen gedrückten Zustand an einen an der Innenseite (17) der Überwurfhülse (10) ausgebildeten radial nach innen sich erstreckenden Anschlag (42) herangeführt wird und bei weiterem axialen Zusammenschieben der Steckerteile (2, 7) die Überwurfhülse (10) durch das Federelement (8, 9, 20) in axialer Richtung nach hinten verschoben wird.

5. Verfahren nach Anspruch 4,
**dadurch gekennzeichnet, dass**
das vordere Ende (21) des Federelements (8, 9 20) als eine Verdickung (22)
ausgebildet wird, welche auf der der Außenseite (5) des ersten Steckerteils (2) zugewanden Seite eine die Verdickung (22) abschließende abfallende Flanke (26) aufweist, und bei weiterem axialen Zusammenschieben der Steckerteile (2, 7) die Verdickung (22) über den steckerteilseitigen Anschlag (6) geschoben wird und diese dann hinter diesem Anschlag (6) in einen weiteren Freiraum (43), insbesondere einen sich durch die relative Bewegung der Überwurfhülse (10) und des Steckerteils (2) zueinander in seiner Größe sich dynamisch verändernder Freiraum (43), zwischen der Außenseite (5) des ersten Steckerteils (2) und der Innenseite (17) der Überwurfhülse (10) sich radial nach innen bewegend einschnappt.

6. Verfahren nach Anspruch 5,
**dadurch gekennzeichnet, dass**
durch das Einschnappen der Verdickung (22) des Federelements (8, 9, 20) in den weiteren Feiraum (43) das vordere Ende (21) des Federelements (8, 9, 20) von dem Anschlag (42) an der Überwurfhülse (10) gelöst wird und die Überwurfhülse (10) durch die Vorspannfeder (11, 12, 13) wieder in die erste Stellung automatisch verschoben wird.

7. Verfahren nach Anspruch 5 oder 6,
**dadurch gekennzeichnet, dass**
die Verdickung (22) in radialer Richtung so ausgebildet wird, dass sie im verbundenen Endzustand der Steckerteile (2, 7) in radialer Richtung zumindest bereichsweise spielfrei in dem zweiten Freiraum (43) angeordnet wird.

8. Verfahren nach einem der vorhergehenden Ansprüche,
**dadurch gekennzeichnet, dass**
in der ersten Stellung der Überwurfhülse (10) ein die verbundenen Steckerteile (2, 7) verriegelnder und die axiale Trennbarkeit der Steckerteile (2, 7) unterbindender Zustand eingestellt wird.

9. Verfahren nach einem der vorhergehenden Ansprüche,
**dadurch gekennzeichnet, dass**
zum Trennen der verbundenen Steckerteile (2, 7) die Überwurfhülse (10) durch einen Nutzer von der ersten Stellung in eine zweite Stellung entgegen der Federkraft der Vorspannfeder (11, 12, 13) axial zurückgezogen wird und dadurch in der zweiten Stellung durch axiales Auseinanderziehen der Steckerteile (2, 7) das Federelement (8, 9, 20) mit seiner Verdickung (22) radial nach außen zwischen dem ersten Steckerteil (2) und der Überwurfhülse (10) bewegbar ist.

10. Verfahren nach einem der vorhergehenden Ansprüche,
**dadurch gekennzeichnet, dass**
die Überwurfhülse (10) durch eine Mehrzahl von an der Außenseite (5) des ersten Steckerteils (2) gehaltenen und sich in axialer Richtung erstreckenden Vorspannfedern (11, 12, 13) axial verschiebbar angeordnet wird.

11. Steckverbinder (1) mit einem ersten (2) und einem zweiten Steckerteil (7), bei welchem an dem ersten Steckerteil (2) eine hohlzylinderförmige Überwurfhülse (10) in axialer Richtung relativ zum ersten Steckerteil (2) bewegbar angeordnet ist, wobei die Überwurfhülse (10) durch zumindest eine Vorspannfeder (11, 12, 13) vorgespannt in einer ersten Stellung gehalten ist und die axiale Relativbewegung gegen die Federkraft erfolgt, und beim Verbinden der Steckerteile (2, 7) ein an dem zweiten Steckerteil (7) angeordnetes Federelement (8, 9, 20) in einem Verbindungszwischenzustand radial nach außen gedrückt ist, bei weiterem axialen Zusammenschieben der Steckerteile (2, 7) die Überwurfhülse (10) durch das Federelement (8, 9, 20) aus der ersten Stellung axial nach hinten verschoben ist, und bei weiterem Zusammenschieben der Steckerteile (2, 7) das Federelement (8, 9, 20) in eine Vertiefung radial nach innen einschnappt und das Verschieben der Überwurfhülse (10) nach hinten durch das Federelement (8, 9, 20) dann beendet ist, wobei zwischen einer Außenseite (5) des ersten Steckerteils (2) und einer Innenseite (17) der Überwurfhülse (10) ein erster Freiraum (38) ausgebildet ist, in den sich das Federelement (8, 9, 20) vor dem Kontaktieren der Überwurfhülse (10) zu deren durch das Federelement (8, 9, 20) bewirkten axialen Verschiebung hineinerstreckt.
**dadurch gekennzeichnet, dass**
der vordere Bereich des Federelements (8, 9, 20) als Streifen ausgebildet wird, der zur Ausbildung einer Verdickung (22) umgebogen wird und zwischen den sich gegenüberliegenden Streifenteilen (23, 24) ein Hohlraum (25) ausgebildet wird und das umgebogene zweite Streifenteil (24) an seinem freie Ende berührungslos zum ersten Streifenteil (23) angeordnet wird, und die Streifenteile (23, 24) zumindest bereichsweise parallel verlaufend ausgebildet werden.

12. Steckverbinder nach Anspruch 11
**dadurch gekennzeichnet, dass**
an der Außenseite (5) des ersten Steckerteils (2) ein sich radial in den ersten Freiraum (38) erstreckender Anschlag (6) ausgebildet ist, durch welchen das Federelement (8, 9, 20) beim Zusammenschieben der Steckerteile (2, 7) vor dem Kontaktieren der Überwurfhülse (10) radial nach außen gedrückt ist.

13. Steckverbinder nach Anspruch 11 oder 12,
**dadurch gekennzeichnet, dass**
die Verdickung (22) in radialer Richtung so ausgebildet ist, dass sie im verbundenen Zustand der Steckerteile (2, 7) zumindest bereichsweise formschlüssig an der Außenseite (5) des ersten Steckerteils (2) und der Innenseite (17) der Überwurfhülse (10) in einem zweiten Freiraum (43) zwischen der Überwurfhülse (10) und dem ersten Steckerteil (2) angeordnet ist.

## Claims

1. A method for connecting plug parts (2, 7) of an electrical plug-in connector (1), in which on a first plug part (2), a hollow cylindrical retaining sleeve (10) is disposed movably in axial direction relative to the first plug part (2), wherein the retaining sleeve (10) is retained in a first position biased by at least one bias spring (11, 12, 13) and the axial relative movement is effected against the spring force, and upon connecting the plug parts (2, 7), a spring element (8, 9, 20) disposed on the second plug part (7) is pressed radially outwards in a connecting intermediate state, upon further axially pushing together the plug parts (2, 7), the retaining sleeve (10) is displaced axially backwards from the first position by the spring element (8, 9, 20), and upon further axially pushing together the plug parts (2, 7), the spring element (8, 9, 20) snaps radially inwards into a recess and the backward displacement of the retaining sleeve (10) effected by the spring element (8, 9, 20) is terminated, wherein the spring element (8, 9, 20) is introduced into a first clearance (38) between an outer side (5) of the first plug part (2) and an inner side (17) of the retaining sleeve (10) before contacting the retaining sleeve (10) for the axial displacement thereof effected by the spring element (8, 9, 20),
**characterized in that**
the front region of the spring element (8, 9, 20) is formed as a strip, which is bent for forming a thickening (22), and a cavity (25) is formed between the opposing strip parts (23, 24), and the bent second strip part (24) is disposed contactless with the first strip part (23) on its free end, and the strip parts (23, 24) are formed extending in parallel at least in certain areas.

2. The method according to claim 1,
**characterized in that**
upon pushing together the plug parts (2, 7) for the connection thereof after introducing the spring element (8, 9, 20) into the first clearance (38), upon further axially pushing together the plug parts (2, 7), the spring element (8, 9, 20) with its front end (21) is approached to a stop (6) disposed on the outer side (5) of the first plug part (2) and radially extending into the first clearance (38) and contacted therewith.

3. The method according to claim 2,
**characterized in that**
upon further axially pushing together the plug parts (2, 7), the spring element (8, 9, 20) is guided along an oblique flank (39) of the stop (6) and thereby is pressed radially outwards in the first clearance (38).

4. The method according to claim 3,
**characterized in that**
upon further axially pushing together the plug parts (2, 7), the front end (21) of the spring element (8, 9, 20) in its radially outward pressed state is approached to a stop (42) formed on the inner side (17) of the retaining sleeve (10) and extending radially inwards, and upon further axially pushing together the plug parts (2, 7), the retaining sleeve (10) is displaced backwards in axial direction by the spring element (8, 9, 20).

5. The method according to claim 4,
**characterized in that**
the front end (21) of the spring element (8, 9, 20) is formed as a thickening (22), which has a sloping flank (26) terminating the thickening (22) on the side facing the outer side (5) of the first plug part (2), and upon further axially pushing together the plug parts (2, 7), the thickening (22) is pushed over the stop (6) on the plug part side, and then it snaps into a further clearance (43) while radially moving inwards, in particular a clearance (43) dynamically varying in its size by the relative movement of the retaining sleeve (10) and the plug part (2) to each other, between the outer side (5) of the first plug part (2) and the inner side (17) of the retaining sleeve (10), behind this stop (6).

6. The method according to claim 5,
**characterized in that**
by snapping of the thickening (22) of the spring element (8, 9, 20) into the further clearance (43), the front end (21) of the spring element (8, 9, 20) is released from the stop (42) on the retaining sleeve (10) and the retaining sleeve (10) is again automatically displaced into the first position by the bias spring (11, 12, 13).

7. The method according to claim 5 or 6,
**characterized in that**
the thickening (22) is formed in radial direction such that it is disposed at least in certain areas free of play in radial direction in the second clearance (43) in the connected final state of the plug parts (2, 7).

8. The method according to any one of the preceding claims,
**characterized in that**
in the first position of the retaining sleeve (10), a state locking the connected plug parts (2, 7) and preventing the axial separability of the plug parts (2, 7) is adjusted.

9. The method according to any one of the preceding claims,
**characterized in that**
for disconnecting the connected plug parts (2, 7), the retaining sleeve (10) is axially retracted by a user from the first position into a second position against the spring force of the bias spring (11, 12, 13), and thereby in the second position, by axially pulling apart the plug parts (2, 7), the spring element (8, 9, 20) with its thickening (22) is movable radially outwards between the first plug part (2) and the retaining sleeve (10).

10. The method according to any one of the preceding claims,
**characterized in that**
the retaining sleeve (10) is axially displaceably disposed by a plurality of bias springs (11, 12, 13) retained on the outer side (5) of the first plug part (2) and extending in axial direction.

11. A plug-in connector (1) with a first (2) and a second plug part (7), in which on the first plug part (2), a hollow cylindrical retaining sleeve (10) is disposed movably in axial direction relative to the first plug part (2), wherein the retaining sleeve (10) is retained in a first position biased by at least one bias spring (11, 12, 13) and the axial relative movement is effected against the spring force, and upon connecting the plug parts (2, 7), a spring element (8, 9, 20) disposed on the second plug part (7) is pressed radially outwards in a connecting intermediate state, upon further axially pushing together the plug parts (2, 7), the retaining sleeve (10) is displaced axially backwards from the first position by the spring element (8, 9, 20), and upon further pushing together the plug parts (2, 7), the spring element (8, 9, 20) snaps radially inwards into a recess and the backward displacement of the retaining sleeve (10) by the spring element (8, 9, 20) is then terminated, wherein between an outer side (5) of the first plug part (2) and an inner side (17) of the retaining sleeve (10), a first clearance (38) is formed, into which the spring element (8, 9, 20) extends before contacting the retaining sleeve (10) for the axial displacement thereof effected by the spring element (8, 9, 20),
**characterized in that**
the front region of the spring element (8, 9, 20) is formed as a strip, which is bent for forming a thickening (22), and a cavity (25) is formed between the opposing strip parts (23, 24), and the bent second strip part (24) is disposed contactless with the first strip part (23) on its free end, and the strip parts (23, 24) are formed extending in parallel at least in certain areas.

12. The plug-in connector according to claim 11,
**characterized in that**
on the outer side (5) of the first plug part (2), a stop (6) extending radially into the first clearance (38) is formed, by which the spring element (8, 9, 20) is pressed radially outwards upon pushing together the plug parts (2, 7) before contacting the retaining sleeve (10).

13. The plug-in connector according to claim 11 or 12,
**characterized in that**
the thickening (22) is formed in radial direction such that it is disposed at least in certain areas in form-fit manner on the outer side (5) of the first plug part (2) and the inner side (17) of the retaining sleeve (10) in a second clearance (43) between the retaining sleeve (10) and the first plug part (2) in the connected state of the plug parts (2, 7).

## Revendications

1. Procédé, destiné à assembler des parties (2, 7) de fiche d'un connecteur à fiche électrique (1), pour lequel une douille (10) d'accouplement, prenant la forme d'un cylindre creux, est agencée de manière mobile sur une première partie (2) de la fiche, dans le sens axial par rapport à la première partie (2) de la fiche, moyennant quoi la douille (10) d'accouplement est maintenue précontrainte dans une première position par le biais d'au moins un ressort (11, 12, 13) de précontrainte et le mouvement relatif axial se produit contre la force du ressort et, lors de l'assemblage des parties (2, 7) de la fiche, un élément (8, 9, 20) à ressort, agencé sur la seconde partie (7) de la fiche, est comprimé radialement vers l'extérieur, dans un état intermédiaire d'assemblage, la douille (10) d'accouplement est déplacée axialement vers l'arrière depuis la première position, lors de l'emboîtement axial complémentaire des parties (2, 7) de la fiche, par le biais de l'élément (8, 9, 20) à ressort et l'élément (8, 9, 20) à ressort s'encliquète radialement vers l'intérieur dans un évidement, lors de l'emboîtement axial complémentaire des parties (2, 7) de la fiche et le déplacement, effectué vers l'arrière, de la douille (10) d'accouplement est achevé par le biais de l'élément (8, 9, 20) à ressort, moyennant quoi l'élément (8, 9, 20) à ressort est inséré, avant l'établissement du contact avec la douille (10) d'accouplement, par rapport à son déplacement axial, effectué par le biais de l'élément (8, 9, 20) à ressort, dans un premier espace libre (38), entre une face externe (5) de la première partie (2) de la fiche et une face interne (17) de la douille (10) d'accouplement,
**caractérisé en ce que**
le secteur avant de l'élément (8, 9, 20) à ressort est constitué en tant que bande, qui est cintrée en vue de la constitution d'un épaississement (22) et un espace creux (25) est constitué entre les parties (23, 24) opposées de la bande et la seconde partie (24) cintrée de la bande est agencée sans contact par rapport à la première partie (23) de la bande, à son extrémité libre et les parties (23, 24) de la bande sont constituées de manière à évoluer parallèlement, au moins par secteurs.

2. Procédé selon la revendication 1,
**caractérisé en ce que**,
lors de l'emboîtement des parties (2, 7) de la fiche, en vue de leur assemblage après l'introduction de l'élément (8, 9, 20) à ressort dans le premier espace libre (38), lors de l'emboîtement axial complémentaire des parties (2, 7) de la fiche, l'élément (8, 9, 20) à ressort est approché, avec son extrémité avant (21), d'une et, ainsi, mis en contact avec une butée (6), agencée sur la face externe (5) de la première partie (2) de la fiche et s'étendant radialement vers l'intérieur, dans le premier espace libre (38).

3. Procédé selon la revendication 2,
**caractérisé en ce que**
l'élément (8, 9, 20) à ressort est guidé, lors de l'emboîtement axial complémentaire des parties (2, 7) de la fiche, sur un flanc incliné (39) de la butée (6) et est comprimé, de ce fait, radialement vers l'extérieur, dans le premier espace libre (38).

4. Procédé selon la revendication 3,
**caractérisé en ce que**,
lors de l'emboîtement axial complémentaire des parties (2, 7) de la fiche, l'extrémité avant (21) de l'élément (8, 9, 20) à ressort est approché, dans son état comprimé radialement vers l'extérieur, d'une butée (42), constituée sur la face interne (17) de la douille (10) d'accouplement, s'étendant radialement vers l'intérieur et, lors de l'emboîtement axial complémentaire des parties (2, 7) de la fiche, la douille (10) d'accouplement est déplacée vers l'arrière, dans le sens axial, par le biais de l'élément (8, 9, 20) à ressort.

5. Procédé selon la revendication 4,
**caractérisé en ce que**
l'extrémité avant (21) de l'élément (8, 9, 20) à ressort est constituée en tant qu'épaississement (22), lequel présente, sur la face, tournée vers la face externe (5) de la première partie (2) de la fiche, un flanc (26) incliné, qui termine l'épaississement (22) et, lors de l'emboîtement axial complémentaire des parties (2, 7) de la fiche, l'épaississement (22) est poussé sur la butée (6) du côté de la partie de la fiche et celui-ci s'encliquète ensuite de manière mobile, radialement vers l'intérieur, derrière cette butée (6), dans un autre espace libre (43), en particulier dans un espace libre (43), qui se modifie, quant à sa taille, de manière dynamique par le biais du mouvement relatif de la douille (10) d'accouplement et de la partie (2) de la fiche l'une par rapport à l'autre, entre la face externe (5) de la première partie (2) de la fiche et la face interne (17) de la douille (10) d'accouplement.

6. Procédé selon la revendication 5,
**caractérisé en ce que**
l'extrémité avant (21) de l'élément (8, 9, 20) à ressort est détaché de la butée (42) sur la douille (10) d'accouplement, par le biais de l'encliquetement de l'épaississement (22) de l'élément (8, 9, 20) à ressort dans l'autre espace libre (43) et la douille (10) d'accouplement est déplacée à nouveau automatiquement dans la première position par le biais du ressort (11, 12, 13) de précontrainte.

7. Procédé selon la revendication 5 ou 6,
**caractérisé en ce que**
l'épaississement (22) est constitué, dans le sens radial, de telle sorte qu'il est agencé, à l'état final assemblé des parties (2, 7) de la fiche, dans le sens radial, au moins par secteurs, sans jeu, dans le second espace libre (43).

8. Procédé selon l'une des revendications qui précèdent,
**caractérisé en ce que**,
dans la première position de la douille (10) d'accouplement, un état, qui verrouille les parties (2, 7) de la fiche assemblées et qui empêche la séparabilité axiale des parties (2, 7) de la fiche, est réglé.

9. Procédé selon l'une des revendications qui précèdent,
**caractérisé en ce que**,
pour séparer les parties (2, 7) de la fiche assemblées, la douille (10) d'accouplement est retirée axialement par un utilisateur, de la première position dans une seconde position, contre la force du ressort (11, 12, 13) de précontrainte et l'élément (8, 9, 20) à ressort est, de ce fait, mobile, radialement vers l'extérieur, avec son épaississement (22), dans la seconde position, par le biais de l'étirement axial des parties (2, 7) de la fiche, entre la première partie (2) de la fiche et la douille (10) d'accouplement.

10. Procédé selon l'une des revendications qui précèdent,
**caractérisé en ce que**
la douille (10) d'accouplement est agencée axialement, de manière à pouvoir être déplacée, par le biais d'une pluralité de ressorts (11, 12, 13) de précontrainte, maintenus sur la face externe (5) de la première partie (2) de la fiche et s'étendant dans le sens axial.

11. Connecteur à fiche (1) avec une première (2) et une seconde (7) partie de fiche, pour lequel une douille (10) d'accouplement, prenant la forme d'un cylindre creux, est agencée de manière mobile sur la première partie (2) de la fiche, dans le sens axial par rapport à la première partie (2) de la fiche, moyennant quoi la douille (10) d'accouplement est maintenue précontrainte dans une première position par le biais d'au moins un ressort (11, 12, 13) de précontrainte et le mouvement relatif axial se produit contre la force du ressort et, lors de l'assemblage des parties (2, 7) de la fiche, un élément (8, 9, 20) à ressort, agencé sur la seconde partie (7) de la fiche, est comprimé radialement vers l'extérieur, dans un état intermédiaire d'assemblage, la douille (10) d'accouplement est déplacée axialement vers l'arrière depuis la première position, lors de l'emboîtement axial complémentaire des parties (2, 7) de la fiche, par le biais de l'élément (8, 9, 20) à ressort et l'élément (8, 9, 20) à ressort s'encliquète radialement vers l'intérieur dans un évidement, lors de l'emboîtement axial complémentaire des parties (2, 7) de la fiche et le déplacement vers l'arrière de la douille (10) d'accouplement est, ensuite, achevé par le biais de l'élément (8, 9, 20) à ressort, moyennant quoi un premier espace libre (38) est constitué entre une face externe (5) de la première partie (2) de la fiche et une face interne (17) de la douille (10) d'accouplement, espace libre dans lequel l'élément (8, 9, 20) à ressort s'étend vers l'intérieur, avant l'établissement du contact avec la douille (10) d'accouplement par rapport à son déplacement axial, effectué par le biais de l'élément (8, 9, 20) à ressort,
**caractérisé en ce que**
le secteur avant de l'élément (8, 9, 20) à ressort est constitué en tant que bande, qui est cintrée en vue de la constitution d'un épaississement (22) et qu'un espace creux (25) est constitué entre les parties (23, 24) opposées de la bande et que la seconde partie (24) cintrée de bande est agencée, sans contact par rapport à la première partie (23) de la bande, sur son extrémité libre et que les parties (23, 24) de la bande sont constituées de manière à évoluer parallèlement, au moins par secteurs.

12. Connecteur à fiche selon la revendication 11,
**caractérisé en ce**
**qu'**une butée (6), s'étendant radialement dans le premier espace libre (38), est constituée sur la face externe (5) de la première partie (2) de la fiche, par le biais de laquelle l'élément (8, 9, 20) à ressort est comprimé radialement vers l'extérieur, lors de l'emboîtement des parties (2, 7) de la fiche, avant l'établissement du contact avec la douille (10) d'accouplement.

13. Connecteur à fiche selon la revendication 11 ou 12,
**caractérisé en ce que**
l'épaississement (22) est constitué dans le sens axial, de telle sorte qu'il est agencé, à l'état assemblé des parties (2, 7) de la fiche, au moins par secteur, par complémentarité de forme, sur la face externe (5) de la première partie (2) de la fiche et la face interne (17) de la douille (10) d'accouplement, dans un second espace libre (43), entre la douille (10) d'accouplement et la première partie (2) de la fiche.
